# EUROPÄISCHE PATENTANMELDUNG

(11) **EP 0 915 218 A2**
(43) Veröffentlichungstag der Anmeldung: **12.05.1999**
(21) Anmeldenummer: 98119677.7
(22) Anmeldetag: 17.10.1998
(51) Int. Cl.: E04H 3/12

(54) **Zuschauerranganordnung**

(30) Priorität: 05.11.1997 DE 19748565
(71) Anmelder: Simon, Werner Dipl.-Ing., 91166 Georgensgmünd (DE); Bilfinger + Berger Bauaktiengesellschaft, 90475 Nürnberg (DE)
(72) Erfinder: Simon, Werner Dipl.-Ing., 91166 Georgensgmünd (DE); Huk, Harry, 91560 Heilsbronn (DE)
(74) Vertreter: Schneck, Herbert, Dipl.-Phys., Dr.

(57) **Zusammenfassung**

Bei einer Zuschauerranganordnung für Kinos, Theater, Konzertsäle oder dergleichen, wobei eine Mehrzahl von Sitzen von einem Bühnenbereich ausgehend stufenweise nach hinten ansteigend vorgesehen ist, und wobei sich unterhalb von die Sitze aufnehmenden Tragplatten (1) ein Hohlraum befindet, der zur Aufnahme von Installationseinrichtungen dient und als ganzer mit einem Vakuum beaufschlagbar ist, um durch Öffnungen in den Platten (1) eine Hinterlüftung der Sitze zu bewerkstelligen, ist vorgesehen daß die Platten (1) als selbsttragende, armierte Betonelemente ausgebildet sind, welche im Übergangsbereich zweier benachbarter Platten (1) auf U-förmigen Beton-Stützelementen (9) gelagert sind, wobei die Belüftungsöffnungen (8) in den Platten (1) bereits bei der Formgebung ausgebildet sind.

## Beschreibung

Die Erfindung richtet sich auf eine Zuschauerranganordnung für Kinos, Theater, Konzertsäle oder dergleichen, wobei eine Mehrzahl von Sitzen von einem Bühnenbereich ausgehend stufenweise nach hinten ansteigend vorgesehen ist, und wobei sich unterhalb von die Sitze aufnehmenden Tragplatten ein Hohlraum befindet, der zur Aufnahme von Installationseinrichtungen dient und als ganzer mit einem Vakuum beaufschlagbar ist, um durch Öffnungen in den Platten eine Hinterlüftung der Sitze zu bewerkstelligen.

Bei derartigen Anordnungen für geschlossene Räume ist es im Prinzip wichtig, eine schnelle Montage bei hoher Belastbarkeit zu erreichen, wobei die Anordnung schwingungsfrei und hohlklangfrei sein sollte.

Herkömmlicherweise wird vor Ort eine Unterkonstrucktion aus Leichtbetonsteinen gemauert, auf welche dann quer verlaufende Träger aufgelegt werden. Auf diese Träger werden dann Leichtbetonplatten aufgebracht. Für Anordnungen, bei welchen die Sitzreihen in konzentrischen Kreisen zur Optimierung der Blickrichtung auf die Bühne gekrümmt angeordnet sind, sind Sonderkonstrucktionen erforderlich.

Ein derartiges bekanntes Kinoboden-System weist eine Reihe von Nachteilen auf, insbesondere ist die handwerkliche Herstellung von Unterkonstruktionen durch Mauern sehr zeitintensiv, die Belastbarkeit der Leichtbetonplatten ist relativ gering, die Belüftungsöffnungen zum Hinterlüften der Sitze müssen vor Ort mit erheblichem Aufwand gebohrt werden, für die Unterkonstruktion verwendeten Leichtbetonsteine sind feuchtigkeitsempfindlich und letztlich ist die Unterkonstruktion nicht begehbar, so daß es nicht möglich ist, Änderungen oder Erneuerungen an der dort verlegten Installation problemlos vorzunehmen.

Hiervon ausgehend liegt der Erfindung die Aufgabe zugrunde, eine Zuschauerranganordnung der eingangs genannten Art so auszubilden, daß bei hohem Vorfertigungsgrad eine schnelle und einfache Montage bei hoher Belastbarkeit erzielt wird.

Diese Aufgabe wird erfindungsgemäß dadurch gelöst, daß die Platten als selbsttragende, armierte Betonelemente ausgebildet sind, welche im Übergangsbereich zweier benachbarter Platten auf U-förmigen Beton-Stützelementen gelagert sind, wobei die Belüftungsöffnungen in den Platten bereits bei der Formgebung ausgebildet sind.

Durch diese Ausgestaltung wird eine hohe statische Belastbarkeit erreicht, wobei baustellenseitig Bohrarbeiten zur Herstellung von Belüftungsöffnungen nicht mehr erforderlich sind.

In weiterer Ausgestaltung der Erfindung ist vorgesehen, daß die Platten zwei zueinander parallel verlaufende gekrümmte Längsseiten und zwei parallel zueinander verlaufende gerade Schmalseiten aufweisen. Auf diese Weise lassen sich auch Anordnungen herstellen, welche um den Bühnenbereich herum gekrümmt verlaufende Sitzreihen aufweisen. Es sind hierfür keine Sonderkonstruktionen erforderlich und die einezelnen Platten können mit einer begrenzten Zahl von Formen hergestellt werden.

Günstigerweise ist vorgesehen, daß die Platten an der vom Bühnenbereich her gesehen vorderen Seite einen im Einbauzustand sich senkrecht nach unten wegerstreckenden Ansatz aufweisen, der so eine Art Fußleiste ausbildet.

Die Platten werden vorteilhafterweise so verbaut, daß die Unterseite der sich senkrecht nach unten wegerstreckenden Ansätze auf dem Bereich des aus Bühnenrichtung gesehen hinteren Randes der jeweils davor angeordneten Platte aufstehen. Hierdurch wird ein die Gesamtanordnung stabilisierender Verbund geschaffen und die so gebildete Zuschauerranganordnung weist eine insgesamt geschlossene Oberfläche auf.

Die U-förmigen Beton-Stützelemente sind günstigerweise relativ zu den Platten so angeordnet, daß sie jeweils als Auflager für die Schmalseiten zweier seitlich benachbarter Platten und die Stirnseite einer jeweils dahinter angeordneten Platte dienen, wobei die Platten aufeinanderfolgender Plattenreihen gegeneinander versetzt angeordnet sind. Auch durch diese Maßnahme wird eine hohe Stabilisierung des gesamten Verbundes erzielt.

Die U-förmigen Beton-Stützelemente können unterschiedliche Schenkellängen aufweisen, so daß sie auch auf eine nicht ebene Unterlage aufgebaut werden können.

Die Schalung in den Formen zur Herstellung der Platten ist so beschaffen, daß die Oberseite der Platten die Verlegebasis für einen Teppichboden bildend glatt ausgebildet ist. Dementsprechend kann also ein Teppichboden unmittelbar auf die Beton-Unterkonstruktion verlegt werden.

Nachfolgend wird die Erfindung anhand eines bevorzugten Ausführungsbeispiels in Verbindung mit der Zeichnung näher erläutert. Dabei zeigen:
Fig. 1 eine Aufsicht auf eine erfindungsgemäße Zuschauerranganordnung,
Fig. 2 einen Schnitt längs der Linie II-II in Fig. 1,
Fig. 3 ein U-förmiges Stütz-Element,
Fig. 4 eine Ansicht des Stütz-Elements nach Fig. 3 von unten,
Fig. 5 eine Aufsicht auf ein erfindungsgemäßes Platten-Element und
Fig. 6 eine Seitenansicht des Platten-Elements nach Fig. 5.

Eine in der Zeichnung dargestellte Zuschauerranganordnung ist aus einer Mehrzahl von Platten-Elementen 1 aufgebaut. Jedes Platten-Element 1 ist als armierte Betonplatte ausgebildet, welche, wie in Fig. 6 erkennbar, einen sich von der Vorderkante 2 senkrecht nach unten wegerstreckenden Ansatz 3 aufweist. Das Platten-Element 1 besitzt zwei gerade und zueinander parallele Schmalseiten 4, 5 und zwei gekrümmte, mit dem gleichen Krümmungsradius R₁ bzw. R₂ parallel zueinander verlaufende Längsseiten 6, 7. Im Bereich der in der Zeichnung nicht dargestellten Sitze sind schon werksseitig vorbereitete Belüftungsöffungen 8 vorgesehen.

Die Platten 1 ruhen auf U-förmigen armierten Beton-Stützelementen 9, welche, wie aus Fig. 2 erkennbar, in unterschiedlichen Größen zum Einsatz kommen. Jedes Beton-Stützelement 9 weist U-Schenkel 10 auf, welche gegebenenfalls auch unterschiedlich lang sein können, sowie einen als Auflage dienenden U-Boden 11.

Wie aus Fig. 1 in Verbindung mit Fig. 2 deutlich wird, werden die Platten 1 so auf die Auflage 11 der Stützen 9 aufgelegt, daß der Ansatz 3 sich nach unten wegerstreckt und auf dem hinteren Randbereich 12 der nächsten darunterliegenden Platte 1 aufsteht.

Auf jedem U-förmigen Stützelement ruht je zur Hälfte die Schmalseite 4 einer ersten Platte und die Schmalseite 5 der jeweils anschließenden benachbarten Platte, wobei der in Fig. 3 und 2 jeweils rechts liegende U-Schenkel 10 darüber hinaus auch noch das Gewicht bzw. das Drehmoment aufnimmt, welches von dem Ansatz 3 der versetzt angeordneten dahinterliegenden Platte 1 übertragen wird.

Wegen dieses in Fig. 1 gut erkennbaren Versatzes ist in der Schnittdarstellung gemäß Fig. 2 nur jedes zweite Stützelement 9 erkennbar.

## Patentansprüche

1. Zuschauerranganordnung für Kinos, Theater, Konzertsäle oder dergleichen, wobei eine Mehrzahl von Sitzen von einem Bühnenbereich ausgehend stufenweise nach hinten ansteigend vorgesehen ist, und wobei sich unterhalb von die Sitze aufnehmenden Tragplatten ein Hohlraum befindet, der zur Aufnahme von Installationseinrichtungen dient und als ganzer mit einem Vakuum beaufschlagbar ist, um durch Öffnungen in den Platten einen Luftaustausch in dem die Zuschauerranganordnung aufnehmenden Saal zu bewerkstelligen, **dadurch gekennzeichnet, daß** die Platten (1) als selbsttragende, armierte Betonelemente ausgebildet sind, welche im Übergangsbereich zweier benachbarter Platten (1) auf U-förmigen Beton-Stützelementen (9) gelagert sind, wobei die Belüftungsöffnungen (8) in den Platten bereits bei der Formgebung ausgebildet sind.

2. Zuschauerranganordnung nach Anspruch 1, **dadurch gekennzeichnet, daß** die Platten (1) zwei zueinander parallel verlaufende gekrümmte Längsseiten (6, 7) und zwei parallel zueinander verlaufende gerade Schmalseiten (4, 5) aufweisen.

3. Zuschauerranganordnung nach Anspruch 1, **dadurch gekennzeichnet, daß** die Platten (1) an ihrer von dem Bühnenbereich her gesehen vorderen Seite einen im Einbauzustand sich senkrecht nach unten wegerstreckenden Ansatz (3) aufweisen.

4. Zuschauerrangordnung nach Anspruch 3, **dadurch gekennzeichnet, daß** die sich senkrecht nach unten wegerstreckenden Ansätze (3) auf dem Bereich des aus Bühnenrichtung gesehen hinteren Randes (12) der jeweils davor angeordneten Platte (1) aufstehen.

5. Zuschauerranganordnung nach Anspruch 1, **dadurch gekennzeichnet, daß** die U-förmigen Beton-Stützelemente (9) relativ zu den Platten (1) so angeordnet sind, daß sie jeweils als Auflager für die Schmalseiten (4, 5) zweier seitlich benachbarter Platten (1) und die Stirnseite (6) einer jeweils dahinter angeordneten Platte (1) dienen, wobei die Platten (1) aufeinanderfolgender Plattenreihen gegeneinander versetzt angeordnet sind.

6. Zuschauerranganordnung nach Anspruch 1, **dadurch gekennzeichnet, daß** die U-förmigen Beton-Stützelemente (9) unterschiedlich lange Schenkel (10) aufweisen.

7. Zuschauerranganordnung nach Anspruch 1, **dadurch gekennzeichnet, daß** die Oberseite der Platten (1) die Verlegebasis für einen Teppichboden bildend glatt ausgebildet ist.
